# EUROPÄISCHE PATENTSCHRIFT

(11) **EP 2 646 337 B1**
(45) Veröffentlichungstag und Bekanntmachung des Hinweises auf die Patenterteilung: **24.06.2015**
(21) Anmeldenummer: 11787623.5
(22) Anmeldetag: 23.11.2011
(51) Int. Cl.: B65D 47/06, B65D 47/08, B65D 47/36, B65D 51/20, B65D 55/08, B65D 23/08, B65D 1/02

(54) **TRINKBEHÄLTNIS FÜR GETRÄNKE**
DRINKING CONTAINER FOR BEVERAGES
RÉCIPIENT DE BOISSONS

(30) Priorität: 30.11.2010 DE 102010052750
(43) Veröffentlichungstag der Anmeldung: 09.10.2013
(73) Patentinhaber: Red Bull GmbH, 5330 Fuschl am See (AT)
(72) Erfinder: KALCHMAIR, Joachim, A-4533 Piberbach (AT); REITER, Catherine, A-5204 Strasswalchen (AT); MIKHAEEL, Nathalie, A-5020 Salzburg (AT); HÜLS, Peter, 54536 Kröv (DE); CONCIN, Roland, A-6700 Stallehr (AT); WEBER-TRINKFASS, Gabriele, A-5023 Salzburg (AT); RINDERER, Matthias, A-5330 Fuschl am See (AT)
(74) Vertreter: Metten, Karl-Heinz
(86) Internationale Anmeldenummer: PCT/EP2011/005886
(87) Internationale Veröffentlichungsnummer: WO 2012/072207

(56) Entgegenhaltungen:
- EP-A1- 1 273 525
- WO-A1-2006/092451
- WO-A1-2007/121601
- US-A- 5 383 558
- US-A1- 2002 039 609
- US-A1- 2004 089 678
- US-A1- 2005 274 687
- US-A1- 2008 035 674
- US-B1- 6 299 033

## Beschreibung

Die vorliegende Erfindung betrifft ein Trinkbehältnis für die Aufnahme von Getränken.

Behältnisse bzw. Gebinde für Getränke werden heutzutage nicht nur verstärkt für die indirekte Bereitstellung dieser Getränke benutzt, vielmehr dienen diese Behältnisse unmittelbar als Trinkbehältnisse, d.h. sie werden unmittelbar aus diesem Behältnis ohne Zuhilfenahme eines Glases oder Bechers getrunken. Derartige Trinkbehältnisse werden beispielsweise häufig während der Fahrt in PKWs eingesetzt und können in entsprechenden Halteschalen gelagert werden. Insbesondere von solchen Gebinden wird verlangt, dass sie sich bequem auch einhändig bedienen lassen. Dieses trifft sowohl auf den erstmaligen Öffnungsvorgang als auch auf das sichere und dichte Wiederverschließen zu. Viele Getränke, insbesondere auch im Softdrinkbereich, haben, um einen hinreichenden Grad an Lebensmittelreinheit und Haltbarkeit aufzuweisen, pasteurisiert oder gar sterilisiert zu werden. Dieses geschieht regelmäßig in dem Getrankegebinde als solchem. Auch ist häufig eine Abfüllung unter aseptischen Bedingungen gefordert, um Keimfreiheit der angebotenen Getränke zu gewährleisten. Die vorangehend genannten lebensmittelrechtlichen Vorgaben stellen häufig hohe Anforderungen an die eingesetzten Materialien wie auch an den Fertigungsprozess.

Die US 6,299,033 offenbart die Merkmale des Oberbegriffs des Anspruchs 1. Sie beschreibt beispielsweise ein Gewürzbehältnis mit einem Korpus für die Aufnahme von Gewürzen mit eineim Schnappdeckel. Eine Schrumpffolie kann verwendet werden, um den Schnappdeckel zu überdecken. Der Schnappdeckel umfasst Öffnungen zum Verstreuen der Gewürze.

Die WO 2007/121601 betrifft einen Kunststoff-Verschluss für Trinkbehältnisse, welcher einen Trink- und Ausguss-Stutzen mit einem mit Stechelementen versehenen unteren Rand umfasst. Durch das Herabdrücken des Trink- und Ausguss-Stutzen kann mithilfe der Stechelemente eine Siegelfolie, die einen Behälterstutzen verschließt, aufgerissen werden.

Die vorstehend beschriebenen Anforderungen an Trinkgefäße werden durch den Stand der Technik nicht zufriedenstellend gelöst.

Demzufolge lag der vorliegenden Erfindung die Aufgabe zugrunde, die aus dem Stand der Technik für Trinkbehältnisse bekannten Nachteile zu überwinden sowie insbesondere Behältnisse zur Verfügung zu stellen, mit denen es gelingt, die Kontamination von Getränken bei der Zurverfügungstellung und/oder Abfüllung zu verhindern. Insbesondere lag der Erfindung die Aufgabe zugrunde, hochreine, beispielsweise kontaminationsfreie Getränke zur Verfügung zu stellen, ohne zum Beispiel auf einen Pasteurisierungsschritt angewiesen zu sein. Des Weiteren lag der vorliegenden Erfindung die Aufgabe zugrunde, solche Gebinde zur Verfügung zu stellen, mit denen eine mögliche nachträgliche Verunreinigung bzw. Kontamination oder Manipulation eines abgefüllten Getränks nach vollzogener Abfüllung für jeden auf einfache Weise erkennbar ist.

Die der Erfindung zugrundeliegende Aufgabe wurde demgemäß gelöst durch ein Trinkbehältnis für Getränke umfassend einen Korpus für die Aufnahme von Fluiden mit einem Boden, einer sich an den Boden anschließenden ersten Seitenwandung und einem sich an die erste Seitenwandung anschließenden Öffnungsabschnitt mit einer Ausgabeöffnung; ein auf dem Korpus aufsetzbares oder vorliegendes Deckelmodul mit einer zweiten Seitenwandung und einer sich hieran anschließenden Deckelklappe, wobei die erste und die zweite Seitenwandung, wenn das Deckelmodul auf dem Korpus vorliegt, zumindest abschnittsweise eine Umrissform des Behältnisses bilden, deren Durchmesser in Längsrichtung des Behältnisses mindestens ein Maximum durchläuft; und mindestens eine Folie, insbesondere Schrumpffolie, die zumindest bereichsweise jeweils an der ersten und zweiten Seitenwandung, insbesondere angeschrumpft, anliegt, und die sich diesseits und jenseits des mindestens einen Durchmessermaximums erstreckt, sowie mit den weiteren Merkmalen des Anspruchs 1.

Geeignete Folien, die die erste und zweite Seitenwandung zumindest bereichsweise umgeben und an dieser anliegen und damit Korpus und Deckelmodul fest zusammenhalten, können aus hinlänglich bekannten Kunststoffmaterialien, beilspielsweise aus Polyolefinfolien wie Polyethylen- und Polypropylenfolien oder auch aus Polystyrolfolien oder Folien aus Styrolcopolymeren gefertigt werden. In einer Ausgestaltung verfügen die zum Einsatz kommenden Folien über ein gummielastisches Eigenschaftsprofil, wodurch es besonders einfach möglich ist, die Folie vollumfänglich eng anliegend an der ersten und zweiten Seitenwandung anzubringen. Die Folie an dem erfindungsgemäßen Behältnis erstreckt sich vorzugsweise um den gesamten Umfang des Behältnisses herum und deckt hierbei die erste und die zweite Seitenwandung zumindest abschnittsweise ab. Die Folien stehen dabei vorzugsweise unter Spannung. Die Schrumpffolie ist vorzugsweise derart an zumindest einen Abschnitt des Korpus sowie zumindest einen Abschnitt des Deckelmoduls angeschrumpft, dass diese nicht relativ zueinander zu bewegen sind bzw. voneinander entfernt werden können, ohne die Schrumpffolie zu zerstören. Geeignete Schrumpffolien und Verfahren zu deren Herstellung sowie deren Anbringung sind dem Fachmann hinlänglich bekannt. Beispielsweise können Schrumpffolien aus Polyolefinen wie Polyethylen oder Polypropylen oder aus PVC gefertigt werden. Zweckmäßigerweise erstreckt sich die Folie in einer Ausgestaltung, insbesondere die Schrumpffolie, im auf das Behältnis aufgeschrumpften Zustand in Richtung des Deckelmoduls maximal bis knapp an die Deckelklappe. Würde die Folie, insbesondere Schrumpffolie, ebenfalls auf die Deckelklappe aufgeschrumpft werden, würde dieses ein funktionelles Öffnen des Behältnisses unnötig erschweren. Demzufolge ist bei den erfindungsgemäßen Behältnissen das Deckelmodul durch die Folie, insbesondere Schrumpffolie, mit dem Korpus, insbesondere unverlierbar angebracht bzw. verbunden.

Erfindungsgemäße Behältnisse stellen zum Beispiel Trinkbehältnisse für Softdrinks dar. Auch ist es möglich, die erfindungsgemäßen Behältnisse für die Aufnahme, den Transport sowie den Verzehr von Kaffee-, Kakao- oder Teegetränken einzusetzen.

Das erfindungsgemäße Behältnis ist mit einem separaten ersten Verschluss für die Ausgabeöffnung ausgestattet. Zusätzlich ist es in einer Ausgestaltung durchaus möglich, die Ausgabeöffnung durch die Deckelklappe im zugeklappten Modus zu verschließen. Hierbei ist besonders bevorzugt, wenn die Deckelklappe einen, insbesondere integralen, zweiten Verschluss für die Ausgabeöffnung an der der Ausgabeöffnung zugewandten Seite umfasst, wobei dieser zweite Verschluss bei verschlossener Deckelklappe die Ausgabeöffnung verschließt. Der erste Verschluss der Ausgabeöffnung umfasst oder stellt eine zerstörbare Folie dar, vorzugsweise eine Metall- und/oder Kunststofffolie.

Das erfindungsgemäße Behältnis verfügt ferner über eine Zerstörungseinheit für den ersten Verschluss. Hierbei ist das Deckelmodul mit einer Zerstörungseinheit ausgestattet. Eine zweckmäßige Ausgestaltung sieht vor, dass der erste Verschluss auf der Ausgabeöffnung aufschraubbar oder aufgeschraubt ist.

In einer weiteren Ausführungsform ist vorgesehen, dass der Öffnungsabschnitt über mindestens ein erstes Befestigungselement verfügt und dass das Deckelmodul über mindestens ein zweites Befestigungselement verfügt, das komplementär zu dem ersten Befestigungselement ist, wobei über die Wechselwirkung von erstem und zweitem Befestigungselement Korpus und Deckelmodul, insbesondere reversibel, verbindbar sind.

Besonders geeignete erfindungsgemäße Behältnisse bilden mit der ersten und zweiten Seitenwandung zumindest bereichsweise eine bauchige Umrissform aus, beispielsweise wie sie von hölzernen Weinfässern bekannt ist, die vorzugsweise das mindestens eine Durchmessermaximum umfasst. Selbstverständlich hat diese aus erster und zweiter Seitenwandung gebildete Umrissform nicht notwendigerweise einen symmetrischen Verlauf aufzuweisen. In der Regel kann für Behältnisse mit einem Boden und einer dem Boden gegenüberliegenden Ausgabeöffnung ohne weiteres eine Längsachse festgelegt werden. Die Seitenwandung dieser Behältnisse, d.h. die erste und zweite Seitenwandung ümhüllt dann regelmäßig auch diese virtuelle Längsachse. Anhand einer solchen, durch ein Behältnis gelegten Längsachse, lässt sich im Allgemeinen der Durchmesser bzw. der Verlauf der Durchmesser des Behältnisses vom Boden bis zur Ausgabeöffnung bestimmen. Hierbei kann zum Beispiel vorgesehen sein, dass das mindestens eine Durchmessermaximum der Umrissform im Bereich der ersten Seitenwandung oder im Bereich der zweiten Seitenwandung liegt. Sofern die Umrissform keine regelmäßige Gestalt aufweist und insbesondere je nach Ausrichtung auf einer Höhe der Längsachse mehrere Durchmesserwerte liefert, hat es sich als vorteilhaft erwiesen, den jeweils maximalen Durchmesser entlang der Längsachse der Umrissform zu verwenden. Mit der sich diesseits und jenseits des mindestens einen Durchmessermaximums erstreckenden Folie ist im Sinne der vorliegenden Erfindung gemeint, dass die Folie sich von diesem mindestens einen Durchmessermaximum einmal in Richtung des Bodens sowie in Richtung der Ausgabeöffnung erstreckt.

Als besonders handhabungsfreundlich und manipulationssicher haben sich dabei solche Ausgestaltungen des erfindungsgemäßen Behältnisses erwiesen, bei denen die Umrissform aus erster und zweiter Seitenwandung im Bereich der ersten Seitenwandung die größte Auswölbung aufweist, die sich anschließend in Richtung des Bodens und der Ausgabeöffnung verjüngt.

Das Deckelmodul und/oder der Korpus können zumindest abschnittsweise aus Glas, Kunststoff, Keramik und/oder Metall gebildet sein oder diese Materialien umfassen.

Das erste und zweite Befestigungselement von Korpus bzw. Deckelmodul stellen beispielsweise zueinander komplementäre Gewinde dar.

Die Deckelklappe ist in geöffneter und/oder verschlossener Stellung vorzugsweise arretierbar ausgestaltet. Auf diese Weise kann die Deckelklappe in geöffneter Stellung in einer Position fixiert werden, bei der sie den Nutzer während des Trinkvorgangs nicht stört.

Die Deckelklappe ist hierbei in einer besonders zweckmäßigen Ausgestaltung mittels eines Scharniers, vorzugsweise Filmscharniers beweglich als Bestandteil des Deckelmoduls gelagert.

Eine weitere Ausgestaltung des erfindungsgemäßen Beloältnisses sieht ferner vor, dass die Deckelklappe auch eine Abschlussfläche umfasst, die vorzugsweise mit der zweiten Seitenwandung verbunden ist. Diese Abschlussfläche kann mit mindestens einer Trinkhilfe bzw. einem Trinkrand ausgestaltet sein, der die Ausgabeöffnung umgibt, wenn das Deckelmodul auf dem Korpus vorliegt. Der auf der Abschlussfläche vorliegende Trinkrand dient dazu, den Trinkvorgang möglichst einfach und sicher zu gestalten.

Solche Behältnisse sind besonders bevorzugt, bei denen die erste und die zweite Seitenwandung im Wesentlichen übergangslos ineinander übergehen.

Des weiteren kann vorgesehen sein, dass die erste Seitenwandung, insbesondere umlaufend, über einen Aufsetzrand verfügt, auf den ein Abschnitt der zweiten Seitenwandung, vorzugsweise ein Rand der zweiten Seitenwandung, aufgesetzt bzw. aufsetzbar ist.

Mit der vorliegenden Erfindung geht die überraschende Erkenntnis einher, dass sich auf relativ einfache Art und Weise ein Trinkbehältnis erhalten lässt, dass sowohl bei der Herstellung als auch beim späteren Gebrauch eine nahezu vollständige Kontrolle darüber zulässt, ob eine Kontamination des in dem Behältnis vorliegenden Getränks stattfinden konnte. Das erfindungsgemäße Behältnis ist zudem leicht und zuverlässig, auch einhändig, zu bedienen.

Das erfindungsgemäße Behältnis kann ohne weiteres unter sterilen Bedingungen Getränken wie Kaffee oder Kakao befüllt werden. Eine nachträgliche Pasteurisierung des Getränks ist nicht erforderlich. Hierzu wird der sterilisierte Korpus unter aseptischen Bedingungen mit dem Getränk über die Ausgabeöffnung befüllt. Anschließend wird diese Ausgabeöffnung verschlossen bzw. versiegelt, und der derart befüllt Korpus kann entweder in dem aseptischen Abfüllbereich oder nach Verlassen dieses Bereichs mit dem Deckelmodul versehen bzw. verbunden werden. Auch findet das Aufbringen der Folie, insbesondere das Aufschrumpfen der Schrumpffolie auf das erfindungsgemäße Behältnis vorzugsweise außerhalb des aseptischen Bereichs statt, gleichwohl noch stets in der Einflusssphäre des Befüllers. Somit geht allein schon mit der Art der durch das erfindungsgemäße Behältnis vorgegebenen Herstellung eine Qualitätskontrolle einher.

Weitere Merkmale und Vorteile der Erfindung ergeben sich aus der nachgehenden Beschreibung, in der bevorzugte Ausführungsformen der Erfindung beispielhaft anhang schematischer Zeichnungen erläutert sind.

Dabei zeigen:
- Figur 1: eine schematische Seitenansicht eines ersten erfindungsgemäßen Behältnisses,
- Figur 2: eine schematische Seitenansicht eines zweiten erfindungsgemäßen Behältnisses,
- Figur 3: eine schematische Seitenansicht eines dritten erfindungsgemäßen Behältnisses,
- Figur 4: eine schematische Draufsicht auf den Korpus eines erfindungsgemäßen Behältnisses und
- Figur 5: eine perspektivische Draufsicht auf das Deckelmodul eines erfindungsgemäßen Behältnisses im aufgeklappten Zustand.

Figur 1 entnimmt man in schematischer Seitenansicht eine Ausführungsform eines erfindungsgemäßen Behältnisses 1 umfassend einen Korpus 2 für die Aufnahme eines Getränks mit einem Boden 4, einer ersten Seitenwandung 6, einem Öffnungsabschnitt 8 und einer Ausgabeöffnung 10. Der Öffnungsabschnitt 8 geht in die erste Seitenwandung 6 umlaufend über. Aufgesetzt auf den Korpus 2 liegt das Deckelmodul 12 vor. Dieses Deckelmodul 12 umfasst eine zweite Seitenwandung 14 sowie die Deckelklappe 16, welche über ein Filmscharnier 18 mit der zweiten Seitenwandung 14 verbunden ist. Der Rand 20 der zweiten Seitenwandung 14 steht auf einer umlaufenden Kante 22 des Korpus 2 auf. In der dargestellten Ausführungsform ist der zweite Verschluss 24 der Ausgabeöffnung 10 integraler Bestandteil der Deckelklappe 16. Komplettiert wird der zweite Verschluss 24, der in die Ausgabeöffnung 10 bei zugeklappter Deckelklappe eingreift, durch einen um den äußeren Rand der Ausgabeöffnung umlaufenden Dichtrand 26. Die erste Seitenwandung 6 und die zweite Seitenwandung 12 bilden eine nach außen gewölbte Umrissform. Betrachtet man die Durchmesser dieser Umrissform entlang der sich vom Boden 4 bis zur Ausgabeöffnung 24 erstreckenden virtuellen Längsachse x (gestrichelt gezeichnet), kommt es zu einer steten Zunahme dieser Durchmesser vom Boden aus betrachtet bis zu einem bestimmten Punkt (mit Pfeil angedeutet), ab dem sich die Durchmesser wieder verringern, d.h. sich die von erster und zweiter Seitenwandung gebildete Umrissform wieder verjüngt. Das erfindungsgemäße Behältnis 1 ist ferner mit einer auf die erste und zweite Seitenwand aufgeschrumpften Schrumpffolie 28 ausgestattet. Diese Schrumpffolie erstreckt sich diesseits und jenseits der maximalen Auswölbung, in der dargestellten Ausführungsform jedoch nicht über die zweite Seitenwandung hinaus, d.h. die Deckelklappe 16 wird vorzugsweise von der Schrumpffolie 28 nicht erfasst.

Das Behältnis 1 gemäß Figur 2 weicht nur insofern von der Ausführungsform gemäß Figur 1 ab, als hier die zweite Seitenwandung 12 den weitaus größeren Teil als die erste Seitenwandung 6 der Umrissform ausmacht, welche von der Schrumpffolie 28 umhüllt wird. Auch bei dieser Ausführungsform ist sichergestellt, dass das Deckelmodul unverlierbar mit dem Korpus auf einfache Weise verbunden ist.

Figur 3 zeigt eine schematische Seitenschnittansicht einer Ausführungsform eines erfindungsgemäßen Behältnisses 1 mit einem Deckelmodul 12 und einem Korpus 2. Die Deckelklappe 16 ist wiederum über ein Filmscharnier 18 mit der zweiten Seitenwandung 14 verbunden. Die zweite Seitenwandung 14 liegt an ihrem unteren Rand 22 auf einem Aufsetzrand 20 auf. In der dargestellten Ausführungsform ist die Ausgabeöffnung 10 durch einen ersten Verschluss 30 in Form einer Folie verschlossen. Diese wird durch einen in die Deckelklappe 16 integrierten Zerstörmechanismus 32 bei erstmaliger Nutzung durchtrennt.

Figur 4 zeigt in schematischer perspektivischer Draufsicht einen erfindungsgemäßen Korpus 2 einer Ausführungsform eines erfindungsgemäßen Behältnisses 1 mit der Ausgabeöffnung 10, welche durch einen ersten Verschluss 30 in Form einer Folie verschlossen ist. Die Ausgabeöffnung 10 ist Bestandteil der Öffnungseinheit 8, welche sich an die erste Seitenwandung 6 anschließt.

Figur 5 zeigt in schematischer Draufsicht ein Deckelmodul 12 einer Ausführungsform eines erfindungsgemäßen Behältnisses. Die Deckelklappe 16 befindet sich im aufgeklappten Zustand arretiert und ist über ein Filmscharnier mit der zweiten Seitenwandung 14 verbunden. Das Deckelmodul 12 verfügt ferner über eine Abschlussfläche 32 mit einem umlaufenden Trinkrand bzw. umlaufenden Trinkhilfe 34, welche sich über der Ausgabeöffnung 10 befindet. Figur 5 entnimmt man ferner eine Zerstöreinheit 36, welche z.B. mit einem Daumen, d.h. einhändig bedient werden kann, um den ersten Verschluss in Form der Schutzfolie 30 (nicht abgebildet) der Ausgabeöffnung zu durchstoßen.

## Patentansprüche

1. Trinkbehältnis (1) für Getränke, umfassend
einen Korpus (2) für die Aufnahme von Getränken mit einem Boden (4), einer sich an den Boden (4) anschließenden ersten Seitenwandung (6) und einem sich an die erste Seitenwandung (6) anschließenden Öffnungsabschnitt (8) mit einer Ausgabeöffnung (10);
ein auf dem Korpus (2) aufsetzbares oder vorliegendes Deckelmodul (12) mit einer zweiten Seitenwandung (14) und einer sich hieran anschließenden Deckelklappe (16), wobei die erste und die zweite Seitenwandung (14), wenn das Deckelmodul (12) auf dem Korpus (2) vorliegt, zumindest abschnittsweise eine Umrissform des Behältnisses bilden, deren Durchmesser in Längsrichtung des Behältnisses mindestens ein Maximum durchläuft; und
mindestens eine Folie, die zumindest bereichsweise jeweils an der ersten und zweiten Seitenwandung (14) anliegt, und die sich diesseits und jenseits des mindestens einen Durchmessermaximums erstreckt, wobei das Deckelmodul (12) durch die Folie mit dem Korpus (2) verbunden ist, **dadurch gekennzeichnet, dass**
das Behältnis ferner einen separaten ersten Verschluss (30) für die Ausgabeöffnung (10) umfasst, und
der erste Verschluss der Ausgabeöffnung (10) eine zerstörbare Folie umfasst oder darstellt, und wobei
das Deckelmodul (12) eine Zerstörungseinheit (32) für den ersten Verschluss (30) umfasst.

2. Behältnis (1) nach Anspruch 1, **dadurch gekennzeichnet, dass** die Folie eine Schrumpffolie (28) darstellt und dass die Schrumpffolie (28) zumindest bereichsweise jeweils an der ersten und zweiten Seitenwandung (6, 14) angeschrumpft anliegt.

3. Behältnis (1) nach Anspruch 2, **dadurch gekennzeichnet, dass** sich die Schrumpffolie (28) in Richtung des Deckelmoduls (12) maximal bis zur Deckelklappe (16) erstreckt.

4. Behältnis (1) nach einem der vorangehenden Ansprüche, **dadurch gekennzeichnet, dass** das Deckelmodul (12) durch die Folie, insbesondere Schrumpffolie (28), mit dem Korpus (2) unverlierbar verbunden ist.

5. Behältnis (1) nach einem der vorangehenden Ansprüche, **dadurch gekennzeichnet, dass** die zerstörbare Folie des ersten Verschlusses der Ausgäbeöffnung (10) eine Metall- und/oder Kunststofffolie umfasst oder darstellt.

6. Behältnis (1) nach einem der vorangehenden Ansprüche, **dadurch gekennzeichnet, dass** die Deckelklappe (16) einen, insbesondere integralen, zweiten Verschluss für die Ausgabeöffnung (10) an der der Ausgabeöffnung (10) zugewandten Seite umfasst, wobei dieser zweite Verschluss bei verschlossener Deckelklappe (16) die Ausgabeöffnung (10) verschließt.

7. Behältnis (1) nach einem der vorangehenden Ansprüche, **dadurch gekennzeichnet, dass** das Deckelmodul (12) und/oder der Korpus (2) zumindest abschnittsweise Glas, Kunststoff, Keramik und/oder Metall umfassen oder hieraus gebildet sind.

8. Behältnis (1) nach einem der vorangehenden Ansprüche, **dadurch gekennzeichnet, dass** das Deckelmodul (12) ferner eine Abschlussfläche umfasst, die vorzugsweise mit der zweiten Seitenwandung (14) verbunden ist.

9. Behältnis (1) nach Anspruch 8, **dadurch gekennzeichnet, dass** die Abschlussfläche mindestens eine Trinkhilfe bzw. einen Trinkrand umfasst, der die Ausgabeöffnung (10) umgibt, wenn das Deckelmodul (12) auf dem Korpus (2) vorliegt.

10. Behältnis (1) nach einem der vorangehenden Ansprüche, **dadurch gekennzeichnet, dass** die Deckelklappe (16) mittel eines Scharniers, vorzugsweise Filmscharniers (18), beweglich gelagert oder lagerbar ist.

11. Behältnis (1) nach einem der vorangehenden Ansprüche, **dadurch gekennzeichnet, dass** die Deckelklappe (16) in geöffneter und/oder verschlossener Stellung arretierbar ist.

12. Behältnis (1) nach einem der vorangehenden Ansprüche, **dadurch gekennzeichnet, dass** der Öffnungsabschnitt (8) über mindestens ein erstes Befestigungselement verfügt und dass das Deckelmodul (12) über mindestens ein zweites Befestigungselement erfügt, das komplementär zu dem ersten Befestigungselement ist, wobei über die Wechselwirkung von erstem und zweitem Befestigungselement Korpus (2) und Deckelmodul (12), insbesondere reversibel, verbindbar sind.

13. Behältnis (1) nach einem der vorangehenden Ansprüche, **dadurch gekennzeichnet, dass** das erste und zweite Befestigungselement einander komplementäre Gewinde umfassen.

14. Behältnis (1) nach einem der vorangehenden Anspruche, **dadurch gekennzeichnet, dass** die erste und zweite Seitenwandung (6, 14) zumindest bereichsweise eine bauchige Umrissform, die vorzugsweise das mindestens eine Durchmessermaximum umfasst, bilden.

15. Behältnis (1) nach einem der vorangehenden Ansprüche, **dadurch gekennzeichnet, dass** das Durchmessermaximum der Umrissform im Bereich der ersten Seitenwandung (6) oder im Bereich der zweiten Seitenwandung (14) liegt, insbesondere im Bereich der ersten Seitenwandung (6).

16. Behältnis (1) nach einem der vorangehenden Ansprüche, **dadurch gekennzeichnet, dass** die erste und die zweite Seitenwandung (6, 14) übergangslos ineinander übergehen.

17. Behältnis (1) nach einem der vorangehenden Ansprüche, **dadurch gekennzeichnet, dass** die erste Seitenwandung (6), insbesondere umlaufend, über einen Aufsetzrand (20) verfügt, auf den ein Abschnitt der zweiten Seitenwandung (14), vorzugsweise ein Rand der zweiten Seitenwandung (14), aufgesetzt bzw. aufsetzbar ist.

18. Behältnis (1) nach einem der vorangehenden Ansprüche, **dadurch gekennzeichnet, dass** der erste Verschluss auf der Ausgabeöffnung (10) aufschraubbar oder aufgeschraubt ist.

## Claims

1. A drinking container (1) for beverages comprising
a body (2) for receiving beverages, having a base (4), a first side wall (6) adjoining the base (4) and an opening section (8) adjoining the first side wall (6) and having a discharge opening (10);
a cover module (12) which can be placed on or is present on the body (2) and has a second side wall (14) and a cover flap (16) adjacent thereto, wherein, when the cover module (12) is present on the body (2), the first and second side walls (14) form an outline shape of the container, at least in sections, the diameter of which runs through at least one diameter maximum in a longitudinal direction of the container; and
at least one film which, at least in regions, rests against the first and second side walls (14) and extends on one side and an opposite side of the at least one diameter maximum, wherein the cover module (12) is connected by way of the film to the body (2), **characterized in that**
the container further comprises a separate first closure (30) for the discharge opening (10), and
the first closure of the discharge opening (10) comprises or is a destructible film, and wherein the cover module (12) comprises a destruction unit (32) for the first closure (30).

2. The container (1) according to Claim 1, **characterized in that** the film is a shrink film (28), and that the shrink film (28), at least in regions, rests in a shrunken manner against the first and second side walls (6, 14).

3. The container (1) according to Claim 2, **characterized in that** the shrink film (28) extends in the direction of the cover module (12) at a maximum through to the cover flap (16).

4. The container (1) according to any one of the preceding claims, **characterized in that** the cover module (12) is connected to the body (2) by the film, in particular shrink film (28), in such a manner that it cannot be lost.

5. The container (1) according to any one of the preceding claims, **characterized in that** the destructible film of the first closure of the discharge opening (10) comprises or is a metal and/or plastic film.

6. The container (1) according to any one of the preceding claims, **characterized in that** the cover flap (16) comprises a second, particularly integral, closure for the discharge opening (10) on a side of the body facing towards the discharge opening (10), wherein said second closure closes the discharge opening (10) when the cover flap (16) is closed.

7. The container (1) according to any one of the preceding claims, **characterized in that** the cover module (12) and/or the body (2) comprise, at least in sections, glass, plastic, ceramic, and/or metal, or are formed from these materials.

8. The container (1) according to any one of the preceding claims, **characterized in that** the cover module (12) further comprises an end area which is preferably connected to the second side wall (14).

9. The container (1) according to Claim 8, **characterized in that** the end area comprises at least one drinking aid or a drinking edge which surrounds the discharge opening (10) when the cover module (12) is present on the body (2).

10. The container (1) according to any one of the preceding claims, **characterized in that** the cover flap (16) is mounted or can be mounted movably by way of a hinge, preferably a film hinge (18).

11. The container (1) according to any one of the preceding claims, **characterized in that** the cover flap (16) is arrestable in the open and/or closed position.

12. The container (1) according to any one of the preceding claims, **characterized in that** the opening section (8) has at least one first attachment element, and the cover module (12) has at least one second attachment element which is complementary to the first attachment element, wherein due to interaction between the first and second attachment elements, the body (2) and cover module (12) are connectable, especially in a reversible manner.

13. The container (1) according to any one of the preceding claims, **characterized in that** the first and second attachment elements comprise threads which complement each other.

14. The container (1) according to any one of the preceding claims, **characterized in that** the first and second side walls (6, 14) form, at least in regions, a concave outline shape which preferably comprises the at least one diameter maximum.

15. The container (1) according to any one of the preceding claims, **characterized in that** the diameter maximum of the outline shape lies in the region of the first side wall (6) or in the region of the second side wall (14), in particular in the region of the first side wall (6).

16. The container (1) according to any one of the preceding claims, **characterized in that** the first and second side walls (6, 14) merge with each other seamlessly.

17. The container (1) according to any one of the preceding claims, **characterized in that** the first side wall (6) has a placement edge (20), in particular circumferentially, onto which a section of the second side wall (14), preferably an edge of the second side wall (14), is placed or can be placed.

18. The container (1) according to any one of the preceding claims, **characterized in that** the first closure is screwable or is screwed onto the discharge opening (10).

## Revendications

1. Récipient de boissons (1) pour boissons, comprenant
un corps (2) pour la réception de boissons, avec un fond (4), une première paroi latérale (6) se raccordant au fond (4), et un segment d'ouverture (8) se raccordant à la première paroi latérale (6) avec une ouverture de distribution (10),;
un module de couvercle (12), présent sur le corps (2) ou pouvant être placé sur le corps (2), avec une deuxième paroi latérale (14) et un opercule (16) qui s'y raccorde, la première et la deuxième paroi latérale (14), quand le module de couvercle (12) est présent sur le corps (2), formant au moins par tronçons une forme de contour du récipient dont le diamètre traverse au moins un maximum dans la direction longitudinale du récipient ; et
au moins un film qui, au moins par zones, appuie respectivement contre la première et la deuxième paroi latérale (14) et qui s'étend de part et d'autre du maximum de diamètre au moins au nombre de un,
le module de couvercle (12) étant raccordé au corps (2) par le film, **caractérisé en ce que** le récipient comprend en outre une première obturation (30) séparée pour l'ouverture de distribution (10), et
la première obturation de l'ouverture de distribution (10) comprend ou représente un film destructible, et
le module de couvercle (12) comprend une unité de destruction (32) pour la première obturation (30).

2. Récipient (1) selon la revendication 1, **caractérisé en ce que**
le film représente un film rétractable (28) et **en ce que** le film rétractable (28) appuie, une fois rétracté, au moins par secteurs respectivement contre la première et la deuxième paroi latérale (6, 14).

3. Récipient (1) selon la revendication 2, **caractérisé en ce que** le film rétractable (28), dans la direction du module de couvercle (12), s'étend au maximum jusqu'à l'opercule (16).

4. Récipient (1) selon une des revendications précédentes, **caractérisé en ce que** le module de couvercle (12) est raccordé de façon imperdable au corps (2) par le film, en particulier le film rétractable (28).

5. Récipient (1) selon une des revendications précédentes, **caractérisé en ce que** le film destructible de la première obturation de l'ouverture de distribution (10) comprend ou représente un film en métal ou en matière plastique.

6. Récipient (1) selon une des revendications précédentes, **caractérisé en ce que** l'opercule (16) comprend une deuxième obturation, en particulier intégrale, pour l'ouverture de distribution (10) sur le côté tourné vers l'ouverture de distribution (10), cette deuxième obturation obturant l'ouverture de distribution (10) quand l'opercule (16) est fermé.

7. Récipient (1) selon une des revendications précédentes, **caractérisé en ce que** le module de couvercle (12) et/ou le corps (2) comprennent au moins par tronçons du verre, de la matière plastique, de la céramique et/ou du métal ou sont formés de ces éléments.

8. Récipient (1) selon une des revendications précédentes, **caractérisé en ce que** le module de couvercle (12) comprend en outre une surface de terminaison qui est de préférence raccordée à la deuxième paroi latérale (14).

9. Récipient (1) selon la revendication 8, **caractérisé en ce que** la surface de terminaison comprend au moins un bec pour boire ou respectivement un rebord pour boire qui entoure l'ouverture de distribution (10) quand le module de couvercle (12) est situé sur le corps (2).

10. Récipient (1) selon une des revendications précédentes, **caractérisé en ce que** l'opercule (16) est supporté ou peut être supporté de façon mobile au moyen d'une charnière, de préférence un film-charnière (18).

11. Récipient (1) selon une des revendications précédentes, **caractérisé en ce que** l'opercule (16) peut être arrêté en position ouverte et/ou fermée.

12. Récipient (1) selon une des revendications précédentes, **caractérisé en ce que** le segment d'ouverture (8) dispose d'au moins un premier élément de fixation et **en ce que** le module de couvercle (12) dispose d'au moins un deuxième élément de fixation qui est complémentaire au premier élément de fixation, le corps (2) et le module de couvercle (12) pouvant être raccordés, en particulier de façon réversible, par le biais de l'interaction du premier et du deuxième élément de fixation.

13. Récipient (1) selon une des revendications précédentes, **caractérisé en ce que** le premier et le deuxième élément de fixation comprennent des filets qui sont complémentaires entre eux.

14. Récipient (1) selon une des revendications précédentes, **caractérisé en ce que** la première et la deuxième paroi latérale (6, 14) forment au moins par zones une forme de contour ventrue qui comprend de préférence le maximum de diamètre au moins au nombre de un.

15. Récipient (1) selon une des revendications précédentes, **caractérisé en ce que** le maximum de diamètre de la forme de contour est situé dans la zone de la première paroi latérale (6) ou dans la zone de la deuxième paroi latérale (14), en particulier dans la zone de la première paroi latérale (6).

16. Récipient (1) selon une des revendications précédentes, **caractérisé en ce que** la première et la deuxième paroi latérale (6, 14) se fondent l'une dans l'autre sans transition.

17. Récipient (1) selon une des revendications précédentes, **caractérisé en ce que** la première paroi latérale (6) dispose, en particulier de façon périphérique, d'un bord de pose (20) sur lequel un segment de la deuxième paroi latérale (14), de préférence un bord de la deuxième paroi latérale (14), est posé ou respectivement peut être posé.

18. Récipient (1) selon une des revendications précédentes, **caractérisé en ce que** la première obturation peut être vissée ou est vissée sur l'ouverture de distribution (10).
